# EUROPÄISCHE PATENTSCHRIFT

(11) **EP 0 107 675 B1**
(45) Veröffentlichungstag und Bekanntmachung des Hinweises auf die Patenterteilung: **20.08.1986**
(21) Anmeldenummer: 83901191.3
(22) Anmeldetag: 21.04.1983
(51) Int. Cl.: H01R 13/74

(54) **ELEKTRISCHER STECKVERBINDER**
ELECTRIC CONNECTOR
CONNECTEUR ELECTRIQUE

(30) Priorität: 06.05.1982 DE 3216984
(43) Veröffentlichungstag der Anmeldung: 09.05.1984
(73) Patentinhaber: ROBERT BOSCH GMBH, 70442 Stuttgart (DE)
(72) Erfinder: KNORRECK, Peter, D-7251 Weissach (DE); KRÄMER, Manfred, D-7141 Schwieberdingen (DE)
(86) Internationale Anmeldenummer: DE8300074
(87) Internationale Veröffentlichungsnummer: WO8304143

## Beschreibung

### Stand der Technik

Die Erfindung geht von einem elektrischen Steckverbinder nach der Gattung des unabhängigen Anspruchs 1 aus. Es sind schon zahlreiche derartige Steckverbinder bekannt, bei denen Rundstecker in einem ersten Steckteil angeordnet sind, die in Steckhülsen eines zweiten Steckteils aufgenommen sind, und die Steckteile durch eine Überwurfmutter im gesteckten Zustand aneinandergehalten sind. Bei solchen Steckverbindern ist jedoch von Nachteil, daß sie den Anforderungen bei der Verwendung für hochbeanspruchte Dieselaggregate nicht genügen. Weder das erste Steckteil noch die in ihm angeordneten Stecker sind ausreichend dicht gegen Druck, Schmieröl und Spritzwasser angeordnet oder aus einem ölgefüllten Regler geführt, welcher am Dieselaggregat angeordnet ist. Außerdem sind bei bekannten Steckverbindern die. Steckteile durch die Überwurfmutter nur elastisch verspannt, da die Steckteile nicht direkt aneinander sondern an beiden Seiten einer Dichtung anliegen. Dadurch treten Relativbewegungen der Steckteile gegeneinander auf, welche vor allem bei dem rauhen Betrieb in Kraftfahrzeugen einen vorzeitigen Verschleiß der Stecker und Steckhülsen verursachen.

Dazu ist noch aus der US-A-38 50 495 ein geschirmter Steckverbinder für Hochspannungskabel bekannt, der sich in gestecktem Zustand in unerwünschter Weise demontieren läßt, wodurch die Steckverbindung zerstört wird. Auch mit den zusätzlichen Überwurfmuttern kann dieser Steckverbinder nicht ausreichend schüttelfest gemacht werden.

Die gleichen Nachteile weist ebenfalls der aus der FR-A-16 00 369 bekannte Steckverbinder auf. Bei ihm treten darüberhinaus noch Dichtprobleme auf, da beim Zusammenstecken bzw. Verschrauben der zugehörigen Teile die Dichtungen Schereinflüssen ausgesetzt sind, weiche zum Zerstören der Dichtungen führen können, so daß der Steckbereich nicht mehr druck- und feuchtigkeitsdicht gehalten werden kann. Aufgabe. Lösung und Vorteile der Erfindung

Der Erfindung liegt die Aufgabe zugrunde, einen elektrischen Steckverbinder zu schaffen, der für den Betrieb in Kraftfahrzeugen und dort besonders bei Dieselaggregaten verwendet werden kann und den dort gestellten Anforderungen an Druck- und Feuchtigkeitsdichte sowie an Schüttelsicherheit genügt und dabei die Nachteile der bekannten Steckverbinder vermeidet.

Zur Lösung der Aufgabe sind die im Kennzeichen des unabhängigen Anspruchs 1, angegebenen Maßnahmen vorgesehen.

Dabei ist von Vorteil, daß der elektrische Steckverbinder bei Dieselaggregaten verwendet werden kann, bei denen aus einem mit unter Druck stehendem Öl gefüllten Reglergehäuse ein mit Steckern versehenes erstes Steckteil druckdicht herausgeführt wird und zwar ausreichend abgedichtet zwischen Gehäuse und Steckteil sowie zwischen Steckteil und Steckern. Als weiterer Vorteil ist anzusehen, daß das zweite Steckteil aus miteinanderverrastbaren Teilen ausgebildet ist, in denen eine schüttelfeste und spritzwasserdichte Anordnung der Steckhülsen und der an sie angeschlossenen Enden zugentlastet in das zweite Steckteil geführter Leiter gewährleistet ist. Darüberhinaus ist in vorteilhafter Weise mittels der die Steckteile zusammenhaltenden einzigen Überwurfmutter die unerwünschte frei schwingende Länge der Steckverbindung weitgehend reduziert und werden somit Relativbewegungen zwischen den Steckern und Steckhülsen in gestecktem Zustand verhindert.

Durch die in den abhängigen Ansprüchen aufgeführten Maßnahmen sind vorteilhafte Weiterbildungen und Verbesserungen des im Hauptanspruch angegebenen elektrischen Steckverbinders möglich. Besonders vorteilhaft ist es, die die Steckhülsen aufnehmenden Kammern auch leiterseitig ausreichend abzudichten, wobei durch eine einzige Dichtung alle Leiter einzeln abgedichtet werden.

Außerdem ist von Vorteil, daß das erste Steckteil Mittel aufweist, welche beispielsweise beim Löten der Leiterenden an bereits im Steckteil sitzende Stecker kurzzeitig auftretende hohe Erwärmungen ableiten, um Rißbildung und somit Undichtheit im ersten Steckteil zu verhindern.

Darüber hinaus ist bei einer besonders druckdichten und schüttelfesten wie kostensparenden Ausführung von Vorteil, die Verbindung zwischen Steckern und Leiterenden herzustellen, bevor das Steckteil als Teil eines größeren Isolierstoffteils um diese Verbindung herum ausgebildet wird.

### Zeichnung

Ausführungsbeispiele der Erfindung sind in der Zeichnung dargestellt. Es zeigen Figur 1 ein Ausführungsbeispiel eines elektrischen Steckverbinders im Längsschnitt, Figur 2 eine erste Abwandlung des Steckverbinders nach Figur 1, teilweise im Längsschnitt, Figur 3 eine zweite Abwandlung des Steckverbinders in Ansicht und . Figur 4 einen Teilschnitt entlang der Linie IV-IV in Figur 3.

### Beschreibung der-Ausführungsbeispiele

In einem Gehäuse 1 eines Reglers für ein Dieselaggregat, das vorwiegend zum Antrieb von Kraftfahrzeugen dient, ist eine Bohrung 2 ausgebildet. In die Bohrung 2 ist ein erstes Steckteil 3 aus isolierendem Kunststoff eines elektrischen Steckverbinders druckdicht eingesetzt. Dazu ist am Umfang des ersten Steckteils 3 eine Ringnut 4 ausgebildet, in welche ein Dichtring 5 eingelegt ist. Das erste Steckteil 3 ist in eine Öffnung 6 einer im Gehäuse 1 angeordneten Platte 7 eingehängt und zusammen mit dem ersten Steckteil 3 am Gehäuse 1 in an sich bekannter und nicht näher dargestellter Weise - zum Beispiel durch Schrauben - befestigt. Das aus dem Gehäuse 1 ragende Ende des ersten Steckteils 3 ist als hülsenförmiger Aufnahmeabschnitt 8 ausgebildet und mit einem Außengewinde 9 versehen. Im Boden 10 des ersten Steckteils 3 sind mehrere Stecker 11 - beispielsweise sieben - eingesetzt. Ihr runder Steckabschnitt 12 ragt in den Aufnahmeabschnitt 8, während sich ihr Ende 13 in das Gehäuse 1 erstreckt. Am Ende 13 der Stecker 11 sind in an sich bekannter und nicht näher dargestellter Weise elektrische Leiter angelötet, - geklemmt oder -geschweißt. Um die kurzzeitige starke Erwärmung beim Warmverbinden der elektrischen Leiter an den Steckerenden 13 nicht auf die benachbarte Zone des Steckteils 3 übergehen zu lassen, sind die Stecker an ihren Enden 13 mit Wärmefallen versehen, die als Ringnuten 14 ausgebildet sind. Dadurch wird verhindert, daß bei den verschiedenen Ausdehnungskoeffizienten der unterschiedlichen Werkstoffe der Stecker 11 und des Steckteils 3 - elektrisch leitendes Metall und isolierender Kunststoff - Risse im Steckteil 3 entstehen können, durch welche im Gehäuse 1 unter Druck stehendes Öl austreten könnte. Die Stecker 11 sind mit sägezahnförmigen radialen Vorsprüngen 15 im Boden 10 des Steckteils 3 gegen Herausziehen gesichert.

Ein zweites Steckteil 16 besteht aus einer Trägerhülse 17 und einer Kontaktbuchse 18. Die Trägerhülse 17 hat einen Endabschnitt 19, der innen in einen erweiterten Rastabschnitt 20 übergeht. An den Rastabschnitt 20 schließt sich ein Aufnahmeabschnitt 21 kleineren Durchmessers an, der an das andere Ende der Trägerhülse 17 grenzt, das als Kabeleinführung 22 ausgebildet ist. Im Endabschnitt 19 ist eine zur Stirnseite 23 offene Ringnut 24 ausgebildet, in der ein Dichtring 25 eingelegt ist. Die Trägerhülse 17 besteht aus isolierendem Kunststoff, desgleichen die Kontaktbuchse 18. Die zylindrische Kontaktbuchse 18 ist an einem Ende des Mantels mit einem Rastbund 26 mit einer Einführungsschräge 27 versehen. In der Kontaktbuchse 18 sind axial verlaufende Kammern 28 ausgebildet, in denen je eine Kontakthülse 29 zur Aufnahme eines Steckabschnitts 12 eines zugeordneten Steckers 11 des ersten Steckteils 3 eingesetzt und mit Lappen 30 hinter Vorsprüngen 31 der Kammern 28 gegen Herausziehen gesichert sind. Die Kontakthülsen 29 sind. an Litzen 32 eines Kabels 33 angeschlagen. Das isolierte Kabel 33 erstreckt sich durch die Kabeleinführung 22 in die Trägerhülse 17. Die Kammern 28 der Kontaktbuchse 18 sind kabelseitig durch eine Dichtung 34 verschlossen. Die Dichtung 34 ist als Scheibe ausgebildet und in eine zylindrische Ausnehmung 35 der Kontaktbuchse 18 eingesetzt. Die einzelnen Litzen 32 sind durch Löcher 36 der Dichtung 34 in die zugeordneten Kammern 28 geführt. An der Außenseite der Dichtung 34 ist eine Deckscheibe 37 angeordnet. Die Deckscheibe 37 hat ebenfalls Löcher 38 zum Durchführen der Litzen 32. Im Aufnahmeabschnitt 21 der Trägerhülse 17 ist eine geschlitzte Klemmhülse 39 (hier nicht näher gezeigt) aus zähelastischem Kunststoff eingesetzt. Sie ist mit zwei Innenkanten 40 versehen, welche das durch die Kabeleinführung 22 in die Trägerhülse 17 ragende Kabel 33 umschließen. Dadurch ist das Kabel 33 zugentlastet im zweiten Steckteil 16 gehalten. Die Klemmhülse 39 liegt mit ihrer ringförmigen Stirnseite 41 unter Vorspannung an der Deckscheibe 37 an. Dadurch ist die in den Endabschnitt 19 der Trägerhülse 17 eingesetzte Kontaktbuchse 18, deren Rastbund 26 im Rastabschnitt 20 der Trägerhülse 17 eingerastet ist, in der Trägerhülse 17 fest verklammert.

Auf dem als Führungsabschnitt dienenden zylindrischen Endabschnitt 19 der Trägerhülse 17 ist eine Überwurfmutter 42 aus Kunststoff geführt. Sie greift mit einer Ringschulter 43 über das kabelseitige Ende des Endabschnitts 19 der Trägerhülse 17. Das über den Endabschnitt 19 steckerseitig hinausragende Ende der Überwurfmutter 42 ist mit einem Innengewinde 44 versehen.

In gestecktem Zustand des elektrischen Steckverbinders sind die Steckabschnitte 12 der Stecker 11 in die Steckhülsen 29 an den Enden der Litzen 32 des Kabels 33 gesteckt. Der aus der Trägerhülse 17 ragende Teil der Kontaktbuchse 18 sitzt dann in dem Aufnahmeabschnitt 8 des ersten Steckteils 3. Dabei liegt die Trägerhülse 17 mit ihrer Stirnseite 23 an der Stirnseite des Aufnahmeabschnitts 8 des ersten Steckteils 3 an. Die Überwurfmutter 42 ist auf das Außengewinde 9 des ersten Steckteils 3 geschraubt, und hält über die Ringschulter 43 die beiden Steckteile 3 und 16 fest aneinander, so daß zwischen den beiden Steckteilen 3 und 16 und somit zwischen Steckern 11, 12 und Kontakthülsen 29 im gesteckten Zustand keine Relativbewegungen auftreten können.

Durch den Dichtring 5 ist das erste Steckteil 3 öl- und spritzwasserdicht aus dem mit unter Druck stehendem Öl gefüllten Gehäuse 1 eines Reglers eines Dieselaggregats geführt. Die Stecker 11 ragen druckdicht durch den Boden 10 des ersten Steckteils 3 aus dem Gehäuse 1. Der Steckbereich 8, 28 für die Stecker 11, 12 und die Steckhülsen 29 ist durch den Dichtring 25 und die Dichtung 34 nach außen gegen Spritzwasser und Verschmutzung abgedichtet.

In Figur 2 ist eine erste Abwandlung des elektrischen Steckverbinders dargestellt. Soweit die Teile gleich denen des Ausführungsbeispieles nach Figur 1 sind, haben sie dieselben Bezugszahlen.

An ein abgewandeltes Gehäuse 45 des Reglers ist ein hülsenförmiger Aufnahmeansatz 46 für das zweite Steckteil 16 angeformt, welcher den Aufnahmeabschnitt 8 des ersten Steckteils 3 nach Figur 1 ersetzt. Der Aufnahmeansatz 46 ist an seinem Mantel mit einem Gewinde 47 zum Aufschrauben der Überwurfmutter 42 versehen. An der Gehäuseinnenseite ist konzentrisch zum Aufnahmeansatz eine zylindrische Ausnehmung 48 ausgebildet, in weiche ein abgewandeltes erstes Steckteil 49 eingesetzt ist. Das erste Steckteil 49 hat wiederum die Ringnut 4, in welcher der Dichtring 5 sitzt und dicht in der zylindrischen Wand der Ausnehmung 48 des Gehäuses 45 anliegt. Dadurch ist das erste Steckteil 49 öl- und druckdicht an dem Gehäuse 45 angeordnet.

Werden am zweiten Steckteil 16 umspritzte Kabel 50 befestigt, so ist zur besseren Abdichtung der Aufnahme dieser Kabel die Kabeleinführung 22 der Trägerhülse 17 noch mit einer ringförmigen Ausnehmung 51 versehen, in der ein Dichtring 52 eingelegt ist, welcher das umspritze Kabel 56 im Bereich der Kabeleinführung 22 dicht umschließt.

In den Figuren 3 und 4 ist eine zweite Abwandlung des elektrischen Steckverbinders dargestellt. Soweit die Teile gleich denen des Ausführungsbeispieles nach Figur 1 sind, haben sie dieselben Bezugszahlen.

Ein abgewandeltes ersten Steckteil 53 ist direkt in eine Steckerplatte 54 eines Reglers für Dieselaggregate integriert. Dazu sind an den Enden 13 der Stecker 11 zunächst die elektrischen Leiter 55 in Form von Drahtleitern befestigt, beispielsweise durch Löten, Schweißen oder Klemmen. Sodann sind das erste Steckteil 53 und die Steckerplatte 54 einstückig um die Stecker 11, 13 und die Leiter 55 ausgebildet, beispielsweise durch Spritzgießen eines isolierenden Kunststoffs. Die Stecker 11 sind dadurch im Anschlußbereich ihrer Enden 13 mit den daran befestigten Leitern 55 völlig in Kunststoff eingebettet und absolut druckdicht im ersten Steckteil 53 angeordnet. Das erste Steckteil 53 weist wiederum die Ringnut 4 auf, in der der Dichtring 5 eingelegt ist. Das im übrigen Steckbereich dem ersten Steckteil 3 nach Figur 1 entsprechende erste Steckteil 53 ragt durch eine Bohrung 56 eines Deckels 57, der unter Zwischenlage einer Dichtung 58 an einem Gehäuse 59 des Reglers für Dieselaggregate in an sich bekannter und nicht näher dargestellter Weise befestigt ist. Ebenfalls in an sich bekannter Weise sind die Leiter 55 zu Anschlußstellen 60 für ebenfalls nicht dargestellte elektrische Geräte geführt.

## Patentansprüche

1. Elektrischer Steckverbinder mit einem druckdicht aus einem Gehäuse (1 ; 45 ; 59) eines elektronischen Steuergeräts geführten ersten Steckteil (3 ; 49 ; 53), in weichem Stecker (11, 12) unmittelbar druckdicht angeordnet sind, und mit einem zweiten Steckteil (16), in dem an Enden zugentlastet angeordneter Leiter (32) befestigte Steckhülsen (29) untergebracht sind, welche Steckteile (3 ; 49 ; 53 ; 16) in gestecktem Zustand gegeneinander abgedichtet und mit einer vom zweiten Steckteil (16) getragenen Überwurfmutter (42) verspannbar sind, dadurch gekennzeichnet, daß das zweite Steckteil (16) eine Trägerhülse (17) aus isolierendem Kunststoff hat, in der eine Kontaktbuchse (18) aus isolierendem Kunststoff eingerastet ist, welche mit den Steckbereich von Steckhülsen (29) und Steckern (11. 12) umgebenden Kammern (28) versehen ist. in denen die Steckhülsen (29) desgleichen eingerastet sind, und welche Kontaktbuchse '(18) von einem ebenfalls in der Trägerhülse (17) eingesetzten, zugleich als Zugentlastung der Leiter (32) dienenden Klemmstück (39) aus zähelastischem Kunststoff über eine die Kammern (28) leiterseitig abschließende elastische Dichtung (34) in ihrer eingerasteten Stellung haltbar ist, und ein den Steckbereich steckerseitig abschließender Dichtring (25) an der dem die Stecker (11, 12) enthaltenden Teil (3 ; 49 ; 53) gegenüberliegenden Stirnseite der Trägerhülse (17) angeordnet ist.

2. Steckverbinder nach Anspruch 1, dadurch gekennzeichnet, daß die einzige die Kammern (28) leiterseitig abschließende Dichtung (34) alle Leiter (32) einzeln abdichtend umgreift und zwischen Dichtung (34) und Klemmstück (39) eine Deckscheibe (37) angeordnet ist, durch deren Löcher (38) die Leiter (32) geführt sind.

3. Steckverbinder nach Anspruch 1, dadurch gekennzeichnet, daß das erste Steckteil (3 ; 49 ; 53) mit einem eine Dichtung (5) tragenden Abschnitt in einer Bohrung (2 ; 48 ; 56) des Gehäuses (1 ; 45 ; 57 ; 59) angeordnet ist.

4. Steckverbinder nach Anspruch 1, dadurch gekennzeichnet, daß die Stecker (11) im ersten Steckteil (3 ; 49) aus isolierendem Kunststoff eingesetzt sind.

5. Steckverbinder nach Anspruch 1, dadurch gekennzeichnet, daß das erste Steckteil (53) als um die Stecker (11, 13) samt an ihnen befestigter Leiter (55) gespritztes Isolierteil ausgebildet ist.

6. Steckverbinder nach Anspruch 4 oder 5, dadurch gekennzeichnet, daß im ersten Steckteil (3 ; 49) Steckerabschnitte (11, 13) umgebende Wärmefallen (14) ausgebildet sind.

7. Steckverbinder nach Anspruch 1, dadurch gekennzeichnet, daß das erste Steckteil (53) einstückig mit einer elektrische Leiter (55) führenden Isolierstoffplatte (54) ausgebildet ist und die Enden der Leiter (55) vor dem Ausbilden von Steckteil (53) und Platte (54) an den zugeordneten Steckern (11, 13) befestigt und danach vom Isolierstoff vollständig umschlossen sind.

## Claims

1. Electrical plug connector with a first plug part (3 ; 49 ; 53) which is guided in a-pressure-tight manner out of a housing (1 ; 45 ; 59) of an electronic control unit and in which pins (11, 12) are directly arranged so as to be pressure-tight, and with a second plug part (16), in which are accommodated plug sleeves (29) fastened to ends of conductors (32) arranged so as to be relieved of tension, which plug parts (3 ; 49 ; 53 ; 16) are sealed off from one another in the plug-in state and can be braced relative to one another by means of a coupling nut (42) carried by the second plug part (16), characterized in that the second plug part (16) has a carrier sleeve (17) made of insulating plastic, in which is engaged a contact bush (18) made of insulating plastic, which is provided with chambers (28) which surround the plug-in region of the plug sleeves (29) and the pins (11, 12) and in which the plug sleeves (29) are likewise engaged, and which contact bush (18) can be held in its engaged position, via an elastic gasket (34) closing off the chambers (28) on the same side as the conductors, by a clamping piece (39) made of tough- elastic plastic, which is likewise inserted in the carrier sleeve (17) and which at the same time serves to relieve the conductors (32) of tension, and a sealing ring (25) closing off the plug-in region on the same side as the pins is arranged on the end face of the carrier sleeve (17) located opposite the part (3 ; 49 ; 53) containing the pins (11, 12).

2. Plug connector according to Claim 1, characterized in that the single gasket (34) closing off the chambers (28) on the same side as the conductors surrounds all the conductors (32) so as to seal them off individually, and between the gasket (34) and the clamping piece (39) is arranged a cover disc (37), through the holes (38) of which the conductors (32) are guided.

3. Plug connector according to Claim 1, characterized in that the first plug part (3 ; 49 ; 53) is arranged by means of a portion carrying a gasket (5) in a bore (2 ; 48 ; 56) in the housing (1 ; 45 ; 57 ; 59).

4. Plug connector according to Claim 1, characterized in that the pins (11) are inserted in the first plug part (3; 49) made of insulating -plastic.

5. Plug connector according to Claim 1, characterized in that the first plug part (53) is designed as an insulating part injection-moulded round the pins (11, 13), together with conductors (55) fastened to them.

6. Plug connector according to Claim 4 or 5, characterized in that heat sinks (14) surrounding pin portions (11, 13) are formed in the first plug part (3 ; 49).

7. Plug connector according to Claim 1, characterized in that the first plug part (53) is made in one piece with a plate (54) of insulating material which guides electrical conductors (55), and the ends of the conductors (55) are fastened to the associated pins (11, 13) before the formation of the plug part (53) and the plate (54) and thereafter are surrounded completely by the insulating material.

## Revendications

1. Connecteur électrique comportant une première partie de connecteur (3 ; 49 ; 53) qui sort, avec étanchéité à la pression d'un carter (1 ; 45 ; 59) d'un appareil électronique de commande et dans laquelle sont directement disposées, avec étanchéité à la pression, des broches (11, 12), et comportant aussi une seconde partie de connecteur (16) dans laquelle sont logées des douilles (29) fixées aux extrémités de conducteurs (32) disposés sans contrainte de traction ; étant précisé que ces parties de connecteur (3 ; 49 ; 53 ; 16), à l'état enfiché, sont rendues étanches l'une par rapport à l'autre et peuvent être bridées au moyen d'un écrou-raccord (42) porté par la seconde partie de connecteur (16) ; connecteur caractérisé en ce que la seconde partie de connecteur (16) comporte une douille support (17) en plastique isolant dans laquelle est cranté un manchon (18) en plastique isolant qui présente des chambres (28) qui entourent la zone d'enfichage des douilles (29) et des broches (11, 12) et dans lesquelles les douilles (29) sont pareillement crantées ; et en ce que le manchon (18) peut être maintenu dans sa position crantée par une pièce de bridage (39), en matériau viscoplastique, également insérée dans la douille support (17) et servant en même temps à supprimer la contrainte de traction du conducteur (32), par l'intermédiaire d'une garniture d'étanchéité élastique (34) qui obture les chambres (28) côté conducteurs ; et en ce qu'une bague d'étanchéité (25), qui isole, côté conducteurs, la zone d'enfi- chage est disposée contre la face frontale de la douille support (17) située en face de la partie (3 ; ₄9 ; 53) contenant les broches (11, 12).

2. Connecteur selon la revendication 1, caractérisé en ce que l'unique garniture d'étanchéité (34) qui obture les chambres (28) côté conducteurs vient enserrer isolément tous les conducteurs (32) en assurant leur étanchéité ; et en ce qu'entre la garniture d'étanchéité (34) et la pièce de bridage (39) est disposée une rondelle de couverture (37) à travers les trous (38) de laquelle passent les conducteurs (32).

3. Connecteur selon la revendication 1, caractérisé en ce que la première partie de connecteur (3 : 49 ; 53) est disposée, par une portion portant une garniture d'étanchéité (5) dans un alésage (2 ; 48 ; 56) du carter (1 : 45 ; 57 ; 59).

4. Connecteur selon la revendication 1, caractérisé en ce que les broches (11) sont insérées dans la première partie de connecteur (3 ; 49) en plastique isolant.

5. Connecteur selon la revendication 1, caractérisé en ce que la première partie de connecteur (53) est conçue sous forme de pièce isolante injectée autour des broches (11, 13) ainsi qu'autour des conducteurs (55) qui y sont fixés.

6. Connecteur selon la revendication 4 ou la revendication 5, caractérisé en ce que dans la première partie de connecteur (3 ; 49) sont prévus - des pièges à chaleur (14) entourant des portions des broches (11, 13).

7. Connecteur selon la revendication 1, caractérisé en ce que la première partie de connecteur (53) est conçue d'une pièce avec une plaque en matériau isolant (54) où passe un conducteur électrique (55) ; et en ce que l'on fixe les extrémités des conducteurs (55) aux broches correspondantes (11, 13) avant de réaliser la partie de connecteur (53) et la plaque (54) et qu'on les entoure ensuite entièrement de matériau isolant.
